# FASCICULE DE BREVET EUROPEEN

(11) **EP 0 699 544 B1**
(45) Date de publication et mention de la délivrance du brevet: **27.10.1999**
(21) Numéro de dépôt: 94401910.8
(22) Date de dépôt: 29.08.1994
(51) Int. Cl.: B42D 15/08

(54) **Carte-lettre en trois volets à pliage roulé**
Briefkarte mit drei übereinander faltbaren Faltklappen
C-folding of a three sheeted letter card

(43) Date de publication de la demande: 06.03.1996
(73) Titulaire: DANEL SERVICES, 92413 Courbevoie Cédex (FR)
(72) Inventeur: Bartlett, Andrew, Stonecrop Cottage, Wiltshire SN 16 9ER (GB)
(74) Mandataire: Chambon, Gérard

(56) Documents cités:
- EP-A- 0 187 083
- EP-A- 0 587 315
- FR-A- 2 395 196
- GB-A- 2 029 371

## Description

L'invention concerne une carte-lettre en trois volets à pliage roulé.

Il est connu d'utiliser des articles de correspondance postale du type cartes-lettres.

Ces articles comportent au moins deux volets et souvent trois qui peuvent recevoir une impression directe.

Suivant le nombre de volets et le mode de pliage prévu pour la carte-lettre (pliage en paravent ou pliage roulé), l'adresse du destinataire est portée directement sur le volet formant la face du pli scellé, ou apparaît à travers une fenêtre ménagée sur ledit volet de face après avoir été imprimée sur un autre.

Ce type de document peut se présenter en bande en continu formée de panneaux séparables constituant chacun une carte-lettre en plusieurs volets.

Pour un assemblage en continu, les panneaux sont généralement séparés les uns des autres après passage dans l'imprimante mais il est bien sûr possible d'utiliser une imprimante en feuille à feuille avec des articles fabriqués à l'unité ou séparés à l'unité à partir d'une fabrication en continu.

Dans tous les cas, chaque article est plié le long de lignes de pliage séparant les différents volets, et scellé automatiquement par simple pression grâce à des alignements de zones autocollantes ou par pression et chauffage grâce à des filets thermo-collants.

A la réception, le destinataire ouvre ces plis en détachant des bandes étroites grâce à des lignes de perforations détachables sur trois côtés ou au moins sur deux côtés opposés et décollage du troisième côté qui est parallèle aux lignes de pliage. Les documents GB-A-2029371 et EP-A-587315 montrent de tels exemples d'ouverture.

Il est clair que pour un bon scellement, notamment pour des articles de correspondance confidentiels, le troisième côté ne peut pas être décollable contrairement par exemple à l'article décrit dans le document EP-A-587315 et, en conséquence, le seul moyen d'ouverture connu jusqu'à présent consiste, comme dans le document GB-A-2029371, à détacher une bande comportant des parties collées entre elles, ladite bande étant ménagée transversalement entre les deux autres bandes détachables opposées l'une à l'autre.

Toutefois on comprend que pour une carte-lettre à trois volets, si sur les côtés il n'y a pas d'inconvénient à détacher les bandes collées, sur le troisième côté parallèle aux lignes de pliage et quel que soit ce côté et quel que soit le mode de pliage (accordéon ou roulé), on sépare nécessairement, comme dans le document GB précité, l'un des volets des deux autres de telle sorte que l'on ne peut pas obtenir un message imprimé sur les trois volets restants attenants les uns aux autres.

C'est pourquoi l'invention propose une carte-lettre intéressante qui permet notamment une ouverture aisée ainsi que la possibilité d'obtenir un message en trois volets d'un seul tenant.

A cet effet, la carte-lettre selon l'invention comporte trois volets réalisés dans un feuillet repliable sur lui-même selon deux lignes transversales de pliage délimitant un volet central disposé entre deux volets extrêmes dénommés ci-après respectivement volet de tête et volet de pied, le feuillet comportant deux bandes latérales opposées et détachables, revêtues au moins en partie de colle sur l'une des faces du feuillet, dite face intérieure, le bord transversal du volet de pied comportant sur cette face intérieure au moins une zone revêtue de colle, la face extérieure des bandes latérales du volet de tête étant également revêtue au moins en partie de colle, de même qu'au moins une zone transversale de ladite face extérieure, disposée au voisinage de la ligne de pliage et de séparation avec le volet central, de telle sorte qu'un pliage roulé vers l'intérieur à partir du volet de tête permet un scellement par superposition des zones de collage, le pli étant fermé transversalement par la ou les zones transversales de collage de la face intérieure du volet de pied qui s'applique sur la ou les zones transversales de collage de la face extérieure du volet de tête, tandis que le volet de pied comporte une bande transversale détachable qui est prévue au voisinage et vers l'intérieur de la ou des zones transversales de collage du volet de pied de telle sorte que le détachement de cette bande et des bandes latérales permet l'ouverture de la carte-lettre tout en conservant la quasi-totalité des trois volets d'un seul tenant, une petite bande transversale correspondant au bord du volet de pied restant collée sur la face extérieure du volet de tête.

Un mode de réalisation avantageux est remarquable en ce que la bande transversale détachable s'étend d'un premier côté à partir du bord latéral du feuillet jusqu'à la bande latérale détachable prévue sur l'autre côté dudit feuillet, tandis que sur ce premier côté, la face intérieure de la bande latérale du volet de pied et/ou la face extérieure de la bande latérale du volet de tête ne comporte pas de colle à proximité de leurs zones transversales de collage de manière à laisser libre le bord d'attaque de la bande transversale détachable destinée à être détachée, pour l'ouverture du pli, avant les bandes latérales.

L'invention sera bien comprise à la lecture de la description qui va suivre et qui se réfère aux dessins annexés dans lesquels:
- les figures 1 et 2 représentent respectivement la face intérieure et la face extérieure d'un feuillet selon l'invention à partir duquel on obtient une carte-lettre à trois volets,
- la figure 3 montre le mode de pliage et de scellement du feuillet des figures 1 et 2 et,
- la figure 4 montre la carte-lettre telle qu'elle se présente après scellement et en cours d'ouverture.

La carte-lettre selon l'invention se compose d'un feuillet 1 repliable selon deux lignes transversales de pliage 2a, 2b (figures 1 à 4) délimitant un volet central 3a disposé entre deux volets extrêmes dénommés ci-après respectivement volet de tête 3b et volet de pied 3c.

Les volets ont sensiblement la même dimension, le volet central 3a étant toutefois ici légèrement plus grand.

La figure 1 montre la face intérieure du feuillet destiné à recevoir des informations et la figure 2 montre la face extérieure où seul le volet de pied 3c est prévu pour recevoir par exemple une adresse, la face extérieure dudit volet 3c étant destinée à constituer le dessus de la carte-lettre comme le montrent les figures 3 et 4.

La face extérieure des volets 3a et 3b peut donc recevoir une impression (schématisée ici par un quadrillage), destinée à rendre le feuillet plus opaque.

Le feuillet 1 comporte deux bandes latérales opposées 4, 4' détachables le long de lignes de détachement 5, 5'.

La face intérieure (figure 1) des bandes latérales 4, 4' est revêtue en partie de colle formant ainsi des zones de collage 6, 6'; 7, 7' et 8, 8' respectivement sur les volets 3a, 3b et 3c, les zones 6, 6' et 7, 7' étant sensiblement alignées vers l'intérieur le long des lignes 5, 5' tandis que les zones 8, 8' du volet 3c étant ici décalées vers l'extérieur.

La face intérieure du volet 3c comporte en outre sur son bord transversal une zone de collage ici divisée en deux, 9, 9'.

La face extérieure (figure 2) de chaque bande latérale 4, 4' du volet de tête 3b comporte aussi une zone de collage 10, 10' disposée le long du bord.

La face extérieure dudit volet 3b comporte également une zone de collage divisée en deux 11, 11' disposée transversalement le long de la ligne de pliage 2a qui sépare ledit volet de tête 3b du volet central 3a.

De la sorte, on comprend que lors d'un pliage dit "roulé" vers l'intérieur à partir du volet de tête 3b, c'est-à-dire en rabattant la face intérieure de celui-ci vers la face intérieure du volet central 3a, puis la face extérieure du volet de tête 3b vers la face intérieure du volet de pied 3c, on se trouve dans la position de la figure 3.

Il suffit d'appliquer les trois volets l'un sur l'autre pour obtenir le scellement de la carte-lettre, après activation des zones de colle selon la nature de celle-ci (par chaleur, humidification, pression, ...).

En effet, on comprend que les zones 7, 7' et 6, 6' des faces intérieures des bandes latérales 4, 4' des volets respectivement 3b et 3a, s'appliquent les unes sur les autres, de même que les zones 8, 8' de la face intérieure des bandes 4, 4' du volet 3c s'appliquent sur les zones 10, 10' de la face extérieure du volet 3b, de telle manière que l'on obtient un scellement latéral complet. On peut constater que le décalage des zones 8, 8' vers les bords extérieurs se retrouvent bien sûr pour les zones 10, 10'.

On comprend aussi qu'en fin de pliage, les zones transversales 9, 9' de la face intérieure du volet 3c s'appliquent sur les zones correspondantes 11, 11' de la face extérieure du volet 3b, ce qui permet de fermer complètement la carte-lettre sur tois côtés, comme le montre la figure 4, le quatrième côté constitué par la ligne de pliage 2b étant naturellement fermé.

Il est clair qu'outre la face extérieure du volet 3c qui porte une adresse, la face intérieure des volets 3a, 3b et 3c sont préalablement imprimées ou portent des mentions manuscrites, cette impression pouvant être effectuée sur la totalité de la zone comprise entre les lignes 5, 5' et la ligne 13 dont il sera question ci-après.

Comme le montrent bien toutes les figures, le volet de pied 3c du feuillet 1 selon l'invention comporte une bande transversale 12 détachable au moyen de deux lignes de détachement 13 et 14.

Comme le montre plus particulièrement la figure 1, la bande 12 est prévue à proximité des zones de collage 9 et 9'.

En outre, on peut constater que les lignes 13 et 14 s'étendent d'un côté (côté droit sur la figure 1) à partir du bord latéral du feuillet jusqu'à la ligne de détachement 5 disposée de l'autre côté.

De plus, il est important de noter que la zone de collage 8' du volet 3c (figure 1) ne s'étend pas sur ladite bande 12.

De même, la zone de collage 10' de la face extérieure du volet 3b (figures 2 et 3) présente une zone libre 15 sans colle.

On comprend qu'ainsi la bande 12 présente une partie d'extrémité 16 non collée qui s'étend jusqu'au bord du feuillet.

L'ouverture de la carte-lettre selon l'invention est alors facile à comprendre.

Il suffit en effet de saisir le bord d'attaque de la bande 12 constituée par la zone d'extrémité 16 et de la détacher complètement (figure 4).

En détachant ensuite les bandes latérales 4 et 4' (figure 4), on comprend que l'on récupère la totalité de la zone du feuillet comprise entre les lignes 5, 5' et 13, c'est-à-dire la quasi-totalité des volets qui restent attenants les uns aux autres, une petite bande transversale 17 (figures 1 à 4) correspondant au bord du volet de pied 3c restant collée sur la face extérieure du volet de tête 3b.

Des modifications ou améliorations peuvent évidemment être prévues.

Par exemple, une encoche de préhension (découpage) peut être imaginée sur la partie 16 de la bande 12, comme schématisée en 16' sur les dessins.

En outre et notamment, la bande 12 peut être détachable complètement d'un bord à l'autre, la ligne de détachement 5' peut être interrompue au niveau de la partie 16 de la bande 12, seule l'une des zones de colle 8' ou 10' peut être interrompue s'il faut, pour obtenir un collage, avoir deux zones de colle superposées.

## Revendications

1. Carte-lettre en trois volets (3a,3b,3c) réalisés dans un feuillet (1) repliable sur lui-même selon deux lignes transversales de pliage (2a,2b) délimitant un volet central (3a) disposé entre deux volets extrêmes dénommés ci-après respectivement volet de tête (3b) et volet de pied (3c), le feuillet (1) comportant deux bandes latérales (4,4') opposées et détachables, revêtues au moins en partie (6,6',7,7',8,8') de colle sur l'une des faces du feuillet (1), dite face intérieure, le bord transversal du volet de pied (3c) comportant sur cette face intérieure au moins une zone (9,9') revêtue de colle, la face extérieure des bandes latérales (4,4') du volet de tête (3b) étant également revêtue au moins en partie (10,10') de colle, de même qu'au moins une zone transversale (11,11') de ladite face extérieure, disposée au voisinage de la ligne de pliage (2a) et de séparation avec le volet central (3a), de telle sorte qu'un pliage roulé vers l'intérieur à partir du volet de tête (3b) permet un scellement par superposition des zones de collage (6,6',7,7',8,8',10,10'), le pli étant fermé transversalement par la ou les zones transversales de collage (9,9') de la face intérieure du volet de pied (3c) qui s'applique sur la ou les zones transversales de collage (11,11') de la face extérieure du volet de tête (3b), tandis que le volet de pied (3c) comporte une bande transversale détachable (12) qui est prévue au voisinage et vers l'intérieur de la ou des zones transversales (9,9') de collage du volet de pied (3c) de telle sorte que le détachement de cette bande (12) et des bandes latérales (4,4') permet l'ouverture de la carte-lettre tout en conservant la quasi-totalité des trois volets d'un seul tenant, une petite bande transversale (17) correspondant au bord du volet de pied (3c) restant collée sur la face extérieure du volet de tête (3b).

2. Carte-lettre selon la revendication 1, *caractérisée* en ce que la bande transversale détachable (12) s'étend d'un premier côté à partir du bord latéral de feuillet (1) jusqu'à la bande latérale (4) détachable prévue sur l'autre côté dudit feuillet (1), tandis que sur ce premier côté, la face intérieure de la bande latérale (4') du volet de pied et/ou la face extérieure de la bande latérale du volet de tête (3b) ne comporte pas de colle à proximité (16,15) de leurs zones transversales de collage (9',11') de manière à laisser libre le bord d'attaque (16) de la bande transversale détachable (12) destinée à être détachée, pour l'ouverture du pli, avant les bandes latérales (4,4').

## Claims

1. Letter card with three flaps (3a, 3b, 3c) produced in a sheet (1) which can be folded on itself along two transverse folding lines (2a, 2b) delimiting a central flap (3a) disposed between two end flaps referred to hereinafter respectively as the top flap (3b) and the bottom flap (3c), the sheet (1) comprising two opposite and detachable side strips (4, 4') covered at least in part (6, 6', 7, 7', 8, 8') with glue on one of the faces of the sheet (1), called the inner face, the transverse edge of the bottom flap (3c) comprising on this inner face at least one zone (9, 9') covered with glue, the outer face of the side strips (4, 4') of the top flap (3b) also being covered at least in part (10, 10') with glue, likewise at least one transverse zone (11, 11') of said outer face, disposed in the vicinity of the folding and separating line (2a) with the central flap (3a), such that inward C-folding starting from the top flap (3b) permits sealing through superposition of the gluing zones (6, 6', 7, 7', 8, 8', 10, 10'), the letter being closed transversely by the transverse gluing zone or zones (9, 9') of the inner face of the bottom flap (3c) which is applied on the transverse gluing zone or zones (11, 11') of the outer face of the top flap (3b), whereas the bottom flap (3c) comprises a detachable transverse strip (12) which is provided in the vicinity and towards the inside of the transverse gluing zone or zones (9, 9') of the bottom flap (3c) such that the detaching of this strip (12) and of the side strips (4, 4') permits the opening of the letter card while maintaining the quasitotality of the three flaps in one piece, a small transverse strip (17) corresponding to the edge of the bottom flap (3c) remaining glued on the outer face of the top flap (3b).

2. Letter card according to claim 1, characterised in that the detachable transverse strip (12) extends on a first side from the side edge of the sheet (1) to the detachable side strip (4) provided on the other side of said sheet (1), whereas on this first side the inner face of the side strip (4') of the bottom flap and/or the outer face of the side strip of the top flap (3b) has no glue in the proximity (16, 15) of their transverse gluing zones (9', 11') so as to leave free the leading edge (16) of the detachable transverse strip (12) designed to be detached for the opening of the letter, before the side strips (4, 4').

## Patentansprüche

1. Briefkarte mit drei Abschnitten (3a, 3b, 3c) in Form eines Blattes (1), welches auf sich selbst gemäß zweier querverlaufender Faltlinien (2a, 2b) faltbar ist, die einen zentralen Abschnitt (3a) begrenzen, der zwischen zwei Endabschnitten angeordnet ist, die im folgenden Kopfabschnitt (3b) bzw. Fußabschnitt (3c) genannt werden, wobei das Blatt (1) zwei gegenüberliegende und abreißbare Seitenstreifen (4, 4') aufweist, die auf einer der Flächen des Blattes (1), nämlich der Innenfläche, zumindest in Teilbereichen (6, 6', 7, 7', 8, 8') mit einem Kleber versehen sind, und der querverlaufende Rand des Fußabschnittes (3c) auf dieser Innenfläche wenigstens einen mit einem Kleber versehenen Bereich (9, 9') aufweist und die Außenfläche der Seitenstreifen (4, 4') des Kopfabschnittes (3b) ebenfalls wenigstens in Teilbereichen (10, 10') mit einem Kleber versehen ist ebenso wie wenigstens ein querverlaufender Bereich (11, 11') der Außenfläche, welcher nahe der Falt- und Trennlinie (2a) mit dem zentralen Abschnitt (3a) angeordnet ist derart, daß eine Knickfaltung nach innen ausgehend von dem Kopfabschnitt (3b) durch Übereinanderlegen von Klebebereichen (6, 6', 7, 7', 8, 8', 10, 10') ein Verschließen ermöglicht, und die Falte durch den oder die querverlaufenden Klebebereich(e) (9, 9') der Innenfläche des Fußabschnittes (3c) querverschlossen wird, der bzw. die sich gegen den oder die querverlaufenden Klebebereich(e) (11, 11') der Außenfläche des Kopfabschnittes (3b) anlegt bzw. anlegen, während der Fußabschnitt (3c) einen querverlaufenden Abreißstreifen (12) aufweist, der in der Nähe und in Richtung auf das Innere des oder der querverlaufenden Klebebereiche(s) (9, 9') des Fußabschnittes (3c) vorgesehen ist derart, daß das Abreißen dieses Streifens (12) und der seitlichen Streifen (4, 4') das Öffnen der Briefkarte ermöglicht, wobei die Quasi-Gesamtheit der drei Abschnitte in einem Stück erhalten bleibt und ein kleiner Querstreifen (17), der dem Rand des Fußabschnittes (3c) entspricht, auf der Außenfläche des Kopfabschnittes (3b) angeklebt bleibt.

2. Briefkarte nach Anspruch 1, **dadurch gekennzeichnet**, daß der abreißbare Querstreifen (12) sich von einer ersten Seite ausgehend vom seitlichen Rand des Blattes (1) bis zum Seitenstreifen (4) erstreckt, der abreißbar an der anderen Seite dieses Blattes vorgesehen ist, während auf dieser ersten Seite die Innenfläche des Seitenstreifens (4') des Fußabschnittes und/oder die Außenfläche des Seitenstreifens des Fußabschnittes (3b) keinen Kleber in der Nähe (16, 15) ihrer querverlaufenden Klebebereiche (9', 11') aufweist derart, daß der Greifrand (16) des abreißbaren Querstreifens (12), der abgerissen wird, um die Falte zu öffnen, vor den Seitenstreifen (4, 4') frei bleibt.
